# EUROPÄISCHE PATENTSCHRIFT

(11) **EP 1 885 508 B1**
(45) Veröffentlichungstag und Bekanntmachung des Hinweises auf die Patenterteilung: **11.02.2009**
(21) Anmeldenummer: 06753637.5
(22) Anmeldetag: 16.05.2006
(51) Int. Cl.: B05C 17/015

(54) **DRUCKLUFTPISTOLE**
COMPRESSED-AIR GUN
PISTOLET A AIR COMPRIME

(30) Priorität: 03.06.2005 WO PCT/DE2005/008831
(43) Veröffentlichungstag der Anmeldung: 13.02.2008
(73) Patentinhaber: Horn GmbH & Co. KG, 24937 Flensburg (DE)
(72) Erfinder: SALOMON, Thomas, 33330 Gütersloh (DE); LÜKEWILLE, Hermann, 33758 Schloss Holte-Stukenbrock (DE)
(74) Vertreter: von Rohr, Hans Wilhelm
(86) Internationale Anmeldenummer: PCT/EP2006/004600
(87) Internationale Veröffentlichungsnummer: WO 2006/128578

(56) Entgegenhaltungen:
- EP-A- 0 537 550
- DE-U1- 9 212 015
- US-A- 3 057 521

## Beschreibung

Die Erfindung betrifft eine Druckluftpistole zum Ausstoßen von pastösem bis dünnflüssigem Material, mit den Merkmalen des Oberbegriffs von Anspruch 1. Es handelt sich um ein Handgerät, insbesondere für den Werkstattgebrauch.

Druckluftpistolen der in Rede stehenden Art sind seit langem bekannt. Ein pastöses Material in diesem Sinne ist beispielsweise eine Dichtmasse wie sie im Kraftfahrzeug-Handwerk Verwendung findet. Ein pastöses Material kann aber auch eine im Baugewerbe verarbeitete Dichtmasse, ein Abschmierfett, eine Flächenbeschichtung o. dgl. sein. Es gibt auch eher dünnflüssige Material, das in einer solchen Druckluftpistole verarbeitet wird.

Charakteristisch für eine Druckluftpistole der in Rede stehenden Art ist zunächst, daß sich das zu verarbeitende, pastöse bis dünnflüssige Material in einer Kartusche befindet, die als Lagerware vorhanden in das dazu öffenbare Außengehäuse der Druckluftpistole eingelegt oder eingesetzt werden kann. Die zu verwendende Kartusche weist an einer vorderen Stirnseite üblicherweise eine Austrittsspitze oder eine anderweitige Austrittseinrichtung auf. An der gegenüberliegenden Stirnseite befindet sich in der den Zylindermantel bildenden Hülse der Kartusche ein Kartuschenkolben. Dieser ist in dem Zylindermantel der Kartusche in Richtung der Austrittsspitze o. dgl. vorschiebbar. Um das zu erreichen erfolgt eine Druckbeaufschlagung von einem Druckluftanschluß her. Der Druckluftanschluß selbst ist beispielsweise an das Druckluftnetz einer Tankstelle oder Kraftfahrzeug-Reparaturwerkstatt angeschlossen. Ein üblicher Netzdruck liegt dort bei einigen Bar.

Die bekannte Druckluftpistole zum Ausstoßen von pastösem bis dünnflüssigem Material, von der die Erfindung ausgeht, hat einen bei eingesetzter Kartusche druckdicht abgeschlossenen Aufnahmeraum, in den der Druckluftanschluß mündet (US-A-4,174,068). Das Außengehäuse ist mit einem Handgriff verbunden und der Druckluftanschluß ist über eine im Handgriff angeordnete Ventilanordnung mit einem externen, ebenfalls am Handgriff befindlichen Drucklufteintritt (Druckluftanschluß an ein Druckluftnetz) verbunden. Mittels eines Handbetätigungshebels läßt sich die Ventilanordnung betätigen und der im Betrieb am Drucklufteintritt dauernd anstehende Netzdruck des Druckluftnetzes ungemindert oder gemindert in den Aufnahmeraum des Außengehäuses übertragen. Die Druckbeaufschlagung des Aufnahmeraums führt dazu, daß der Kartuschenkolben in der Kartusche in Richtung der Austrittsspitze vorgeschoben und so das Material in der Kartusche aus der Austrittsspitze ausgestoßen wird.

Die bekannte, zuvor erläuterte Druckluftpistole, von der die Erfindung ausgeht, zeichnet sich bereits durch zwei Besonderheiten aus.

Zum einen ist zusätzlich zum primären Druckluftraum im Aufnahmeraum am Kartuschenkolben noch ein sekundärer Druckluftraum vorgesehen, der über eine Sekundärluftdüse eine Druckluft-Beimischung zum schon aus der Austrittsspitze ausgetretenen Material ermöglicht. Eine ähnliche Konstruktion ist auch aus anderem Stand der Technik bekannt (DE-A-41 37 801). Für diese Aspekte darf auf die genannten Entgegenhaltungen verwiesen werden.

Zum anderen kann mit einer Kartusche gearbeitet werden, deren Zylindermantel vergleichsweise dünn und wenig belastbar ist. Das hat seinen Grund darin, daß bei eingesetzter Kartusche zwischen der Kartusche und dem Mantel des Außengehäuses eine Ringraum verbleibt, der bei Druckbeaufschlagung des Aufnahmeraums ebenfalls mit Druck beaufschlagt ist. Es findet somit eine Art Druckkompensation innen/außen bezüglich der Kartusche statt. Die Kartusche ist weniger berstgefährdet.

Bei der bekannten Druckluflpistole, von der die Erfindung ausgeht, wirkt der Druck im Aufnahmeraum unmittelbar auf den Kartuschenkolben. Der Kartuschenkolben selbst ist das Element, das den Aufnahmeraum gegenüber dem Inneren der Kartusche mit dem darin befindlichen pastösen oder dünnflüssigen Material abdichtet. Bei höherem Druck im Aufnahmeraum kann es passieren, daß der Kartuschenkolben eine Undichtigkeit zeigt. Die in das Material eintretende Druckluft beeinträchtigt die Gleichmäßigkeit des Ausstoßens dieses Materials. Das kann zu Applikationsschäden führen.

Das zuvor angesprochene Problem bei der aus dem Stand der Technik bekannten Druckluftpistole ist bereits gelöst worden, und zwar durch Anwendung eines Zwischenkolbens, der selbst im Aufnahmeraum abgedichtet geführt ist und seinerseits den Kartuschenkolben im Zylindermantel der Kartusche vor sich herschiebt. Dieser Zwischenkolben kann auch als Teleskopkolben ausgeführt sein (DE-A-41 37 801).

Bei allen bekannten Druckluftpistolen ist die wirksame Fläche, auf die der Druck im Aufnahmeraum des Außengehäuses wirkt, etwa so groß wie die Fläche des Kartuschenkolbens selbst. Auch der gegebenenfalls vorhandene Zwischenkolben ist regelmäßig nur unwesentlich größer als der Kartuschenkolben. Dadurch ist der am Kartuschenkolben erzeugbare Ausstoßdruck systematisch begrenzt. Insbesondere bei einem nicht zusätzlich mittels eines Zwischenkolbens abgedichteten Kartuschenkolben kann man nun aber auch den Druck der Druckluft am Druckluftanschluß nicht beliebig erhöhen. Zum einen liefert das normale Druckluftnetz am Einsatzort meist nur einen Druck von wenigen Bar. Zum anderen ergibt sich eine obere Druckgrenze auch durch die Dichtigkeitsanforderungen.

Als Handgerät hat eine Druckluftpistole der in Rede stehenden Art schließlich auch aus sicherheitstechnischen Gründen (Berstschutz) enge Grenzen beim Arbeitsdruck einzuhalten.

Bekannt ist eine maschinelle Druckpresse für hochviskoses Abschmierfett (US-A-3,057,521), bei der am Außengehäuse ein zusätzlicher Druckluftzylinder mit einem darin abgedichtet verschiebbaren, kleinen Positionierkolben vorgesehen ist. Durch diesen wird die Kartusche an ihrer der Stirnwand des Außengehäuses zugewandten Fläche gegen einen nach innen versetzt umlaufenden Dichtring gedrückt, um hier eine Abdichtung zu schaffen, bevor der Aufnahmeraum des Außengehäuses mit Druck beaufschlagt wird. Dadurch wird ermöglicht, daß bei eingesetzter Kartusche zwischen dem Zylindermantel der Kartusche und dem Mantel des Außengehäuses ein Ringraum verbleiben kann, in dem der Druck aufgebaut werden kann, der auch im Aufnahmeraum herrscht. Dadurch wird ein erhöhter Berstschutz für die Kartusche in dieser maschinellen Hochdruckpresse erzielt. Mit von Hand handhabbaren Druckluftpistolen der gattungsgemäßen Art hat diese maschinelle Druckpresse nichts zu tun.

Der Lehre der vorliegenden Erfindung liegt das Problem zugrunde, bei einer Druckluftpistole der in Rede stehenden Art den an der Kartusche wirksamem Ausstoßdruck zu erhöhen, ohne den Arbeitsdruck der Druckluftpistole selbst wesentlich zu erhöhen.

Die zuvor aufgezeigte Problemstellung ist bei einer Druckluftpistole mit den Merkmalen des Oberbegriffs von Anspruch 1 durch die Merkmale des kennzeichnenden Teils von Anspruch 1 gelöst.

Erfindungsgemäß wird durch den zusätzlichen Schubkolben im Druckluftzylinder außerhalb des eigentlichen Arbeitsraums mit dem primär angetriebenen Kartuschenkolben ein zusätzlicher Antrieb gewissermaßen in Reihe geschaltet, der ebenfalls auf den Kartuschenkolben wirkt. Dadurch wird der Ausstoßdruck, der in der Kartusche erzeugt wird, bei gleichem Arbeitsdruck wesentlich erhöht, beispielsweise verdoppelt. Auch pastöse Materialien mit hoher relativer Viskosität können dann zügig aus der Kartusche verarbeitet werden.

Besondere Bedeutung hat eine Ausführungsform der erfindungsgemäßen Druckluftpistole, bei der der Schubkolben nicht immer, sondern nur wahlweise druckbeaufschlagt wird. Für dünnflüssige Materialien kann man dann nur mit dem Arbeitsdruck am Kartuschenkolben arbeiten. Werden pastöse Materialien verarbeitet oder will man schneller arbeiten, so wird der Schubkolben gewissermaßen "zugeschaltet".

Ein anderer Weg der Ansteuerung von Kartuschenkolben und Schubkolben besteht darin, die Schubkammer dauernd pneumatisch mit dem Aufnahmeraum zu verbinden. Diese Verbindung kann im Grundsatz in der Wandung des Außengehäuses oder über Leitungen außerhalb des Außengehäuses realisiert werden. Von besonderem Vorteil ist aber eine Ausgestaltung, die dadurch gekennzeichnet ist, daß die Schubkammer über eine Druckleitung, die im Kraftübertragungselement selbst verläuft, mit dem Aufnahmeraum pneumatisch verbunden ist. Insbesondere kann es sich also um einen mehr oder weniger mittig angeordneten Kanal in der Kolbenstange handeln.

Wie im Stand der Technik kann der Handgriff der Druckluftpistole mit dem Außengebäuse dauerhaft verbunden oder an diesem integral ausgeformt sein. Der Handgriff kann aber auch vom Außengehäuse abnehmbar sein, sei es für Transportzwecke oder zum Zwecke der Anbringung der Druckluftpistole an einem anderen Halter.

Wegen der an der Kartusche mit dieser Druckluftpistole erzeugbaren hohen Kraft, die teilweise unmittelbar, teilweise mittelbar auf den Kartuschenkolben ausgeübt wird, kommt hier einer Druckkompensation des Zylindermantels der Kartusche besondere Bedeutung zu, die für sich aus dem Stand der Technik bekannt ist (DE-A-196 32 717).

Im übrigen sind bevorzugte Ausgestaltungen und Weiterbildungen der Lehre der Erfindung Gegenstand der weiteren Unteransprüche.

Im folgenden wird die Erfindung anhand einer lediglich bevorzugte, nicht beschränkende Ausführungsbeispiele darstellenden Zeichnung näher erläutert. In der Zeichnung zeigt
- Fig. 1: in schematischer Darstellung ein erstes Ausführungsbeispiel einer erfindungsgemäße Druckluftpistole,
- Fig. 2: ausschnittweise, in schematischer Darstellung, eine modifizierte Ausführungsform der Druckluftpistole aus Fig. 1, dargestellt im Bereich des Handgriffes mit einer Ventilanordnung,
- Fig. 3: ausschnittweise, ebenfalls in schematischer Darstellung, eine modifizierte Ausführungsform des Ausführungsbeispiels aus Fig. 1, dargestellt im Bereich des Kartuschenkolbens.

Zunächst soll die Druckluftpistole insgesamt anhand von Fig. 1 erläutert werden. Eine solche Druckluftpistole dient zum Ausstoßen von pastösem bis dünnflüssigem Material aus einer Austrittsspitze einer Einweg-Materialpackung. Bei diesem Material kann es sich um zähflüssige Klebemittel, um Abdichtmassen, Schmiermittel, Füllmassen o. dgl. handeln. Wesentlich ist, daß das Ausstoßen des pastösen bis dünnflüssigen Materials mit Hilfe von Druckluft aus einem Druckluftnetz oder aus einer anderen Druckluftquelle erfolgt.

Die dargestellte Druckluftpistole weist zunächst ein an mindestens einer Seite öffenbares Außengehäuse 1 auf. Das Außengehäuse 1 ist im dargestellten Ausführungsbeispiel im wesentlichen zylindrisch ausgestaltet und an einer vorderen Stirnwand 2 öffenbar. Die Stirnwand 2 ist hier als beispielsweise aufschraubbarer Stirnwanddeckel ausgeführt. Es gibt allerdings auch Außengehäuse, die seitlich öffenbar sind.

Im Außengehäuse 1 ist ein druckdichter Aufnahmeraum 3 für eine das auszustoßende Material enthaltende Kartusche 4 ausgebildet. Außerdem ist hier mit dem Außengehäuse 1 ein Handgriff 5 verbunden. Am Außengehäuse 1 befindet sich ein Druckluftanschluß 6 für den Aufnahmeraum 3.

In Fig. 1 ist die zu verwendende Kartusche 6 im Aufnahmeraum 3 des Außengehäuses 1 eingesetzt. Diese Kartusche 4 weist an einer vorderen Stirnseite 7 eine Austrittsspitze 8 auf. Im dargestellten Ausführungsbeispiel besteht die Austrittsspitze aus einem Austrittsstutzen direkt an der Stirnseite 7 der Kartusche 4 und einer dort aufgesteckten Kunststoffspitze. Hier sind alle Arten von Austrittseinrichtungen denkbar, beispielsweise auch Austrittsstutzen, die an eine anderweitige Fördereinrichtung angeschlossen sind.

An der gegenüberliegenden Stirnseite 9 weist die Kartusche 4 einen Kartuschenkolben 10 auf. Dieser ist in der Kartusche 4, nämlich im Zylindermantel 11 der Kartusche 4, gleitend in Richtung der Austrittsspitze 8 vorschiebbar, so daß aus der Austrittsspitze 8 das in der Kartusche 4 enthaltene Material ausgestoßen wird. Dies geschieht bei eingesetzter Kartusche 4 durch Druckbeaufschlagung des Aufnahmeraums 3. Dazu ist der Aufnahmeraum 3 auch an der die Stirnwand 2 des Außengehäuses 1 durchsetzenden Austrittsspitze 8 abgedichtet, und zwar durch eine hier ringförmige Dichtung 12, an der die vordere Stirnseite 7 der Kartusche 4 unter axialem Druck abdichtend anliegt. Das ist eine der Abdichtungsmöglichkeiten an dieser Stelle. Im Stand der Technik ist hier eine radiale Abdichtung statt einer axialen Abdichtung vorgesehen (US-A-4,174,068).

Bei dem hier dargestellten und bevorzugten Ausführungsbeispiel ist nun vorgesehen, daß am Außengehäuse 1 ein zusätzlicher Druckluftzylinder 13 mit einem darin abgedichtet verschiebbaren Schubkolben 14 angeordnet ist, daß der Schubkolben 14 im Druckluftzylinder 13 auf der vom Aufnahmeraum 3 abgewandten Seite eine mit dem Druckluftanschluß 6 verbundene oder verbindbare Schubkammer 15 ausbildet, und daß der Schubkolben 14 auf der der Kartusche 4 zugewandten Seite ein Kraftübertragungselement 16, insbesondere in Form einer Kolbenstange, aufweist, das über eine druckdichte Durchführung 17 in den Aufnahmeraum 3 eintritt und bei eingesetzter Kartusche 4 am Kartuschenkolben 10 kraftübertragend zur Anlage kommt. Die Vorschubkraft am Kartuschenkolben 10 ist dadurch erhöhbar, daß nicht nur der Aufnahmeraum 3, sondern auch die Schubkammer 15 mit erhöhtem Druck beaufschlagbar ist, wobei auf der der Schubkammer 15 gegenüberliegenden Seite des Schubkolbens 14 ein niedrigerer Druck, insbesondere Umgebungsdruck herrscht. Auf der der Schubkammer 15 gegenüberliegenden Seite ist der Druckluftzylinder 13 hier mit einer Luftaustauschöffnung 18 versehen.

Die Angaben P₀ und P₁ stehen für den Druck der Umgebungsatmosphäre und den Netzdruck vom Druckluftanschluß 6. Die Druckdifferenz beträgt in den meisten Fällen einige Bar. Die in Fig. 1 eingezeichneten Pfeile zeigen den Strömungsweg der Druckluft bei Druckbeaufschlagung sowie die Wirkungsrichtung des Drucks bezüglich der einzelnen Kolben 10; 14.

Das dargestellte und bevorzugte Ausführungsbeispiel zeigt dabei, daß der Schubkolben 14 auf der der Schubkammer 15 gegenüberliegenden Seite im Druckluftzylinder 13 eine Freilaufkammer 19 ausbildet, die über mindestens eine Luftaustauschöffnung 18 mit der Umgebungsatmosphäre in Verbindung steht. Die Freilaufkammer 19 ist somit Bewegungsraum für den Schubkolben 14, ohne eine eigene pneumatische Funktion zu haben. Insgesamt ist dadurch eine nach außen abgeschlossene, kompakte Konstruktion gewährleistet.

Wesentlich ist, daß sich hier pneumatisch gesehen der Kartuschenkolben 10 einerseits und der Schubkolben 14 andererseits in einer Art Reihenschaltung befinden, daß also der Arbeitsdruck auf beide Kolben 10, 14 wirkt, über den Schubkolben 14 und das Kraftübertragungselement 16 aber auch wieder zusätzlich auf den Kartuschenkolben 10. Somit addiert sich die resultierende Kraft auf beide Kolben am Kartuschenkolben 10. Der Ausstoßdruck, der auf das Material in der Kartusche 4 wirkt, wird gegenüber den bekannten Konstruktionen stark erhöht, beispielsweise verdoppelt.

Das dargestellte und bevorzugte Ausführungsbeispiel zeigt im übrigen, daß die vom Schubkolben 14 gebildete Fläche größer ist als die vom Kartuschenkolben 10 gebildete Fläche.

Das in Fig. 1 dargestellte Ausführungsbeispiel zeigt eine besonders interessante und bevorzugte Ausgestaltung einer erfindungsgemäßen Druckluftpistole. Hier ist nämlich die Konstruktion so getroffen, daß der Druck im Aufnahmeraum 3 unmittelbar auf den Kartuschenkolben 10 wirkt und dennoch eine Kraftübertragung vom Kraftübertragungselement 16 auf den Kartuschenkolben 10 gewährleistet ist. Es ist nämlich vorgesehen, daß das Kraftübertragungselement 16 unter Freilassung zumindest eines wesentlichen Teils der Fläche des Kartuschenkolbens 10 an diesem zur Anlage kommt. Ein an der Seite des Kartuschenkolbens 10 am Kraftübertragungselement 16, also der Kolbenstange, angebrachter Ausdrücker 20 drückt hier lediglich ringförmig auf den Kartuschenkolben 10 und läßt den wesentlichen Teil der Fläche des Kartuschenkolbens 10 innerhalb des Ringes frei. Durchtrittsöffnungen im Ausdrücker 20 erlauben es, daß die Druckluft im Aufnahmeraum 3 unmittelbar auf die Fläche des Kartuschenkolbens 10 wirkt.

Fig. 3 zeigt eine Variante dazu, die dadurch gekennzeichnet ist, daß das Kraftübertragungselement 16 unter Abdeckung zumindest eines wesentlichen Teils der Fläche des Kartuschenkolbens 10 an diesem zur Anlage kommt. Hier liegt der Ausdrücker 20 i. w. vollflächig am Kartuschenkolben 10 an und überträgt die Kraft selbst auf den Kartuschenkolben 10. Diese Kraft resultiert einerseits aus dem Druck im Aufnahmeraum 3, andererseits aus dem über das Kraftübertragungselement 16 übertragenen Druck am Schubkolben 14 in der Schubkammer 15.

Das dargestellte Ausführungsbeispiel zeigt in keiner der Varianten eine Möglichkeit, die das Kraftübertragungselement 16 mit dem Ausdrücker 20 bietet. Man kann nämlich vorsehen, daß das Kraftübertragungselement 16 am dem Kartuschenkolben 10 zugeordneten Ende selbst im Zylindermantel 11 der Kartusche 4 abgedichtet geführt ist. Das kann beispielsweise durch eine abgedichtete Führung des Ausdrückers 20 im Zylindermantel 11 realisiert sein. Diese zusätzliche Maßnahme verhindert, daß sich die im allgemeinen Teil der Beschreibung erläuterte Undichtigkeit am Kartuschenkolben 10 zeigt.

Das dargestellte Ausführungsbeispiel zeigt ferner in keiner der Varianten eine Möglichkeit, die zum Stand der Technik bereits erwähnt worden ist. Danach wäre es nämlich möglich, daß das Kraftübertragungselement am dem Kartuschenkolben zugeordneten Ende an einem in dem Aufnahmeraum selbst abgedichtet geführten, den Kartuschenkolben voranschiebenden Zwischenkolben, ggf. ausgeführt als Teleskopkolben, zur Anlage kommt. Insoweit darf auf den einleitend genannten Stand der Technik verwiesen werden.

In Fig. 1 ist der Druckluftanschluß 6 so dargestellt, als sei er nicht steuerbar. Im Normalfall wird das jedoch anders gelöst sein. Normalerweise wird man vorsehen, daß der Druckluftanschluß 6 über eine vorzugsweise im Handgriff 5 angeordnete Ventilanordnung 21 mit einem externen Drucklufteintritt 22 verbunden ist (Fig. 2). Die Ventilanordnung 21 wird regelmäßig über einen Handbetätigungshebel oder eine entsprechende Taste 23 betätigt. Die Ventilanordnung 21 kann im übrigen noch Druckminderer, Sicherheitsventile o. dgl. umfassen, die auch einstellbar sein können. Auch dazu darf auf den einleitend behandelten Stand der Technik verwiesen werden (DE-A-41 37 801).

Fig. 2 zeigt ein modifiziertes Ausführungsbeispiel, für das gilt, daß die Schubkammer 15 getrennt von dem Aufnahmeraum 3 an den Druckluftanschluß 6 bzw. an die Ventilanordnung 21 angeschlossen ist. Mit dieser Konstruktion ist es möglich, den Arbeitsdruck im Aufnahmeraum 3 des Außengehäuses 1 unabhängig vom Arbeitsdruck in der Schubkammer 15 im Druckluftzylinder 13 einzustellen bzw. zu steuern. Dadurch kann man erreichen, daß der Schubkolben 14 antriebstechnisch nur dann zugeschaltet wird, wenn tatsächlich ein Material verarbeitet wird, dessen Konsistenz oder dessen notwendige oder gewollte Arbeitsgeschwindigkeit einen höheren Ausstoßdruck in der Kartusche 4 erfordern. Dazu ist dann eben vorgesehen, daß die Schubkammer 15 wahlweise an den Arbeitsdruck, ggf. an einen geminderten Druck, oder an die Umgebungsatmosphäre anschließbar ist.

Das in Fig. 1 und in Fig. 3 dargestellte Ausführungsbeispiel hat eine Konstruktion, die eine bevorzugte Variante darstellt. Hier ist vorgesehen, daß die Schubkammer 15 pneumatisch an den Aufnahmeraum 3 angeschlossen ist. Das kann durch eine Art Bypassleitung vom Aufnahmeraum 3 zur Schubkammer 15 realisiert werden. Das dargestellte und bevorzugte Ausführungsbeispiel zeichnet sich insoweit durch eine besonders zweckmäßige Konstruktion aus, die nämlich dadurch gekennzeichnet ist, daß die Schubkammer 15 über eine Druckleitung 24 in dem Kraftübertragungselement 16, hier also in der Kolbenstange, mit dem Aufnahmeraum 3 pneumatisch verbunden ist. Das ist eine besonders elegante Lösung. Beim in Fig. 1 dargestellten Ausführungsbeispiel liegt dabei der Eintritt in die Druckleitung 24 am Boden des Ausdrückers 20, weil der Ausdrücker 20 selbst geringfügig beabstandet vom Kartuschenkolben 10 liegt.

Beim Ausführungsbeispiel von Fig. 3 besteht die zuvor angesprochene Zutrittsmöglichkeit nicht. Hier ist in der das Kraftübertragungselement 16 bildenden Kolbenstange eine seitliche Eintrittsöffnung für die Druckleitung 24 vorgesehen.

Bei den hier dargestellten Ausführungsbeispielen kann man vorsehen, daß der Handgriff 5 vom Außengehäuse 1 abnehmbar ist. Das ist eine aus dem Stand der Technik bekannte Maßnahme, die es erlaubt, alternative Antriebssysteme einzusetzen. Damit ist eine Art Baukastensystem realisiert.

Im dargestellten und bevorzugten Ausführungsbeispiel ist interessant, daß das Außengehäuse 1 zylindrisch ausgebildet und an der Stirnwand 2 öffenbar ist. Es ist bereits darauf hingewiesen worden, daß die Stirnwand 2 als beispielsweise aufschraubbarer Deckel ausgeführt sein kann. Im dargestellten Ausführungsbeispiel gilt ferner, daß der Mantel des Druckluftzylinders 13 mit dem Mantel des Außengehäuses 1 einstückig ausgeführt ist. Beispielsweise könnte der Mantel als einstückig gespritztes Kunststoff-Formteil ausgeführt sein. Dieses hätte in der Mittelwand, die die rückwärtige Stirnwand des Außengehäuses 1 bildet, die Durchführung 17 und wäre jeweils an den Stirnwänden durch entsprechende Deckel abdichtend verschlossen. Natürlich gibt es eine Vielzahl anderer Möglichkeiten, eine solche Konstruktion zu realisieren.

Das dargestellte und bevorzugte Ausführungsbeispiel zeigt weiter eine besondere, wenn auch für sich bekannte Konstruktion (DE-A-196 32 717), die dem Druckausgleich am Zylindermantel 11 der Kartusche 4 dient. Durch einen solchen Druckausgleich kann die Kartusche 4 mit einem dünneren Zylindermantel 11 oder einem Zylindermantel 11 aus einem weniger widerstandsfähigen Material, ggf. sogar aus Pappe, ausgeführt werden. Ungeachtet dessen kann man im Inneren der Kartusche 4 einen hohen Druck erzeugen, der nicht zu einem Bersten der Kartusche 4 führt. Wie das bereits im Stand der Technik realisiert worden ist, ist dazu auch hier vorgesehen, daß bei eingesetzter Kartusche 4 zwischen dem Zylindermantel 11 der Kartusche 4 und dem Mantel 25 des Außengehäuses 1 ein Ringraum 26 verbleibt, in dem der Druck im Aufnahmeraum 3 herrscht. Ist der weiter oben als Variante beschriebene Zwischenkolben vorgesehen, so muß man eine entsprechende Umwegleitung für diesen Druckausgleich vornehmen.

Eine weitere interessante Konstruktion ist im Aufnahmeraum 3 der in Fig. 1 dargestellten Druckluftpistole realisiert. Es ist vorgesehen, daß im Aufnahmeraum 3 am der Stirnwand 2 gegenüberliegenden Ende eine Abstützung 27 für die hintere Stirnseite 9 der eingesetzten Kartusche 4, insbesondere in Form einer rippenförmig ausgebildeten oder durchbrochenen Stützhülse, vorgesehen ist. Durch diese Abstützung 27 kann die Kartusche 4 bezüglich der vorderen Stirnwand 2 des Außengehäuses 1 sauber positioniert und eingespannt werden, so daß die axiale Dichtung 12 an der Stirnwand 2 unter dem notwenigen Dichtungsdruck steht, um den Arbeitsdruck im Aufnahmeraum 3 definiert erreichen zu können.

## Patentansprüche

1. Druckluftpistole zum Ausstoßen von pastösem bis dünnflüssigem Material, mit einem an mindestens einer Seite öffenbaren Außengehäuse (1) mit einem druckdichten Aufnahmeraum (3) für eine das Material enthaltende Kartusche (4) und einem mit dem Außengehäuse (1) verbundenen Handgriff (5),
mit einem Druckluftanschluß (6) für den Aufnahmeraum (3),
wobei die zu verwendende Kartusche (4) an einer vorderen Stirnseite (7) eine Austrittsspitze (8) o. dgl. und an der gegenüberliegenden Stirnseite (9) einen Kartuschenkolben (10) aufweist,
wobei bei eingesetzter Kartusche (4) der Aufnahmeraum (3) auch an der die Stirnwand (2) des Außengehäuses (3) durchsetzenden Austrittsspitze (8) abgedichtet ist und
wobei durch Druckbeaufschlagung des Aufnahmeraums (3) der Kartuschenkolben (10) in der Kartusche (4) in Richtung der Austrittsspitze (8) vorschiebbar ist, so daß das Material aus der Austrittsspitze (8) ausgestoßen wird,
**dadurch gekennzeichnet,**
**daß** am Außengehäuse (1) ein zusätzlicher Druckluftzylinder (13) mit einem darin abgedichtet verschiebbaren Schubkolben (14) angeordnet ist,
**daß** der Schubkolben (14) im Druckluftzylinder (13) auf der vom Aufnahmeraum (3) abgewandten Seite eine mit dem Druckluftanschluß (6) verbundene oder verbindbare Schubkammer (15) ausbildet,
**daß** der Schubkolben (14) auf der der Kartusche (4) zugewandten Seite ein Kraftübertragungselement (16), insbesondere in Form einer Kolbenstange, aufweist, das über eine druckdichte Durchführung (17) in den Aufnahmeraum (3) eintritt und bei eingesetzter Kartusche (4) am Kartuschenkolben (10) kraftübertragend zur Anlage kommt, und
**daß** die Vorschubkraft am Kartuschenkolben (10) **dadurch** erhöhbar ist, daß nicht nur der Aufnahmeraum (3), sondern auch die Schubkammer (15) mit erhöhtem Druck beaufschlagbar ist, wobei auf der der Schubkammer (15) gegenüberliegenden Seite des Schubkolbens (14) ein niedrigerer Druck, insbesondere Umgebungsdruck herrscht.

2. Druckluftpistole nach Anspruch 1, **dadurch gekennzeichnet,**
**daß** der Schubkolben (14) auf der der Schubkammer (15) gegenüberliegenden Seite im Druckluftzylinder (13) eine Freilaufkammer (19) ausbildet, die über mindestens eine Luftaustauschöffnung (18) mit der Umgebungsatmosphäre in Verbindung steht.

3. Druckluftpistole nach Anspruch 1 oder 2, **dadurch gekennzeichnet,**
**daß** die vom Schubkolben (14) gebildete Fläche größer ist als die vom Kartuschenkolben (10) gebildete Fläche.

4. Druckluftpistole nach einem der Ansprüche 1 bis 3, **dadurch gekennzeichnet, daß** das Kraftübertragungselement (16) unter Freilassung zumindest eines wesentlichen Teils der Fläche des Kartuschenkolbens (10) an diesem zur Anlage kommt.

5. Druckluftpistole nach einem der Ansprüche 1 bis 3, **dadurch gekennzeichnet, daß** das Kraftübertragungselement (16) unter Abdeckung zumindest eines wesentlichen Teils der Fläche des Kartuschenkolbens (10) an diesem zur Anlage kommt,
wobei, vorzugsweise, das Kraftübertragungselement (16) an seinem dem Kartuschenkolben (10) zugeordneten Ende selbst im Zylindermantel (11) der Kartusche (4) abgedichtet geführt ist, oder
wobei, vorzugsweise, das Kraftübertragungselement (16) an seinem dem Kartuschenkolben (10) zugeordneten Ende an einem in dem Aufnahmeraum (3) selbst abgedichtet geführten, den Kartuschenkolben (10) voranschiebenden Zwischenkolben zur Anlage kommt.

6. Durckluftpistole nach einem der Ansprüche 1 bis 5, **dadurch gekennzeichnet, daß** der Druckluftanschluß (6) über eine Ventilanordnung (21) mit einem externen Drucklufteintritt (22) verbunden ist,
wobei, vorzugsweise, die Ventilanordnung (21) im Handgriff (5) angeordnet ist.

7. Druckluftpistole nach einem der Ansprüche 1 bis 6, **dadurch gekennzeichnet, daß** die Schubkammer (15) getrennt von dem Aufnahmeraum (3) an den Druckluftanschluß (6) bzw. an die Ventilanordnung (21) angeschlossen ist,
wobei, vorzugsweise, die Schubkammer (15) wahlweise an den Arbeitsdruck des Druckluftanschlusses (6), an einen geminderten Druck oder an die Umgebungsatmosphäre anschließbar ist.

8. Druckluftpistole nach einem der Ansprüche 1 bis 6, **dadurch gekennzeichnet, daß** die Schubkammer (15), insbesondere über eine Druckleitung (24) in dem Kraftübertragungselement (16) selbst, mit dem Aufnahmeraum (3) pneumatisch verbunden ist.

9. Druckluftpistole nach einem der Ansprüche 1 bis 8, **dadurch gekennzeichnet, daß** das Außengehäuse (1) zylindrisch ausgebildet und, vorzugsweise, an der Stirnwand (2) öffenbar ist,
wobei, vorzugsweise, der Druckluftzylinder (13) koaxial zum Aufnahmeraum (3) des Außengehäuses (1) und stirnseitig an das Außengehäuse (1) anschließend angeordnet ist,
wobei, weiters vorzugsweise, der Mantel des Druckluftzylinders (13) mit dem Mantel des Außengehäuses (1) einstückig ausgeführt ist.

10. Druckluftpistole nach einem der Ansprüche 1 bis 9, **dadurch gekennzeichnet, daß** bei eingesetzter Kartusche (4) zwischen dem Zylindermantel (11) der Kartusche (4) und dem Mantel (25) des Außengehäuses (1) ein Ringraum (26) verbleibt, in dem der Druck im Aufnahmeraum (3) herrscht.

11. Druckluftpistole nach einem der Ansprüche 1 bis 10, **dadurch gekennzeichnet,**
**daß** im Aufnahmeraum (3) am der Stirnwand (2) gegenüberliegenden Ende eine Abstützung (27) für die hintere Stirnseite (9) der eingesetzten Kartusche (4), insbesondere in Form einer rippenförmig ausgebildeten oder durchbrochenen Stützhülse, vorgesehen ist.

## Claims

1. Blow gun for discharging paste-like to fluid material, comprising an outer casing (1), which can be opened on at least one side and has a pressure-tight receiving space (3) for a cartridge (4) containing the material, and a handle (5) connected to the outer casing (1),
and further comprising a compressed-air connection (6) for the receiving space (3),
wherein the cartridge (4) to be used has on a front end face (7) a discharge nozzle (8) or the like and on the opposite end face (9) a cartridge piston (10),
wherein, when the cartridge (4) is inserted, the receiving space (3) is sealed off also at the discharge nozzle (8) passing through the end wall (2) of the outer casing (3), and
wherein, through pressurization of the receiving space (3), the cartridge piston (10) can be advanced in the cartridge (4) in the direction of the discharge nozzle (8), so that the material is discharged from the discharge nozzle (8),
**characterized**
**in that** on the outer casing (1) there is disposed an additional compressed-air cylinder (13) having a thrust piston (14) which is displaceable therein in a sealed-off manner,
**in that** the thrust piston (14) forms in the compressed-air cylinder (13), on the side facing away from the receiving space (3), a thrust chamber (15) connected or connectable to the compressed-air connection (6),
**in that** the thrust piston (14), on the side facing the cartridge (4), has a force transmission element (16), in particular in the form of a piston rod, which enters the receiving space (3) via a pressure-tight lead-through (17) and, when the cartridge (4) is inserted, comes to bear in a force-transmitting manner against the cartridge piston (10), and
**in that** the advancement force at the cartridge piston (10) can be increased by virtue of increased pressure being able to be applied not only to the receiving space (3) but also to the thrust chamber (15), a lower pressure, in particular ambient pressure, prevailing on that side of the thrust piston (14) which lies opposite the thrust chamber (15).

2. Blow gun according to Claim 1, **characterized in that** the thrust piston (14), on the side lying opposite the thrust chamber (15), forms in the compressed-air cylinder (13) an open-air chamber (19), which is connected to the surrounding atmosphere via at least one air exchange opening (18).

3. Blow gun according to Claim 1 or 2, **characterized in that** the area formed by the thrust piston (14) is larger than the area formed by the cartridge piston (10).

4. Blow gun according to one of Claims 1 to 3, **characterized in that** the force transmission element (16) comes to bear against the cartridge piston (10), at least a substantial part of the area of the latter being left free.

5. Blow gun according to one of Claims 1 to 3, **characterized in that** the force transmission element (16) comes to bear against the cartridge piston (10), at least a substantial part of the area of the latter being covered,
the force transmission element (16), at its end assigned to the cartridge piston (10), preferably itself being guided in a sealed-off manner in the cylinder shell (11) of the cartridge (4), or
the force transmission element (16), at its end assigned to the cartridge piston (10), preferably coming to bear against an intermediate piston, which is itself guided in a sealed-off manner in the receiving space (3) and pushes ahead the cartridge piston (10).

6. Blow gun according to one of Claims 1 to 5, **characterized in that** the compressed-air connection (6) is connected to an external compressed-air inlet (22) via a valve arrangement (21),
the valve arrangement (21) preferably being disposed in the handle (5).

7. Blow gun according to one of Claims 1 to 6, **characterized in that** the thrust chamber (15) is connected separately from the receiving space (3) to the compressed-air connection (6) or to the valve arrangement (21),
the thrust chamber (15) preferably being connectable, according to choice, to the working pressure of the compressed-air connection (6), to a reduced pressure or to the surrounding atmosphere.

8. Blow gun according to one of Claims 1 to 6, **characterized in that** the thrust chamber (15) is pneumatically connected to the receiving space (3), in particular via a pressure line (24) in the force transmission element (16) itself.

9. Blow gun according to one of Claims 1 to 8, **characterized in that** the outer casing (1) is of cylindrical configuration and, preferably, can be opened at the end wall (2),
the compressed-air cylinder (13) preferably being arranged coaxially with the receiving space (3) of the outer casing (1) and, at the end face, being arranged contiguous with the outer casing (1), and
also preferably, the shell of the compressed-air cylinder (13) being realized in one piece with the shell of the outer casing (1).

10. Blow gun according to one of Claims 1 to 9, **characterized in that**, when the cartridge (4) is inserted, there remains between the cylinder shell (11) of the cartridge (4) and the shell (25) of the outer casing (1) an annular space (26), in which the pressure in the receiving space (3) prevails.

11. Blow gun according to one of Claims 1 to 10, **characterized in that** in the receiving space (3), at the end lying opposite the end wall (2), a support (27) for the rear end face (9) of the inserted cartridge (4), in particular in the form of a ribbed or perforated supporting sleeve, is provided.

## Revendications

1. Pistolet à air comprimé pour éjecter un matériau pâteux à fluide, comprenant un boîtier extérieur (1) pouvant être ouvert d'au moins un côté, avec un espace de réception (3) étanche à la pression pour une cartouche (4) contenant le matériau, et une poignée (5) connectée au boîtier extérieur (1) avec un raccord d'air comprimé (6) pour l'espace de réception (3),
la cartouche (4) à utiliser présentant, sur un côté frontal avant (7) une pointe de sortie (8) ou similaire et sur le côté frontal opposé (9) un piston de cartouche (10),
l'espace de réception (3), lorsque la cartouche (4) est insérée, étant aussi fermé hermétiquement au niveau de la pointe de sortie (8) traversant la paroi frontale (2) du boîtier extérieur (3), et
le piston de cartouche (10) pouvant être avancé, par sollicitation par pression de l'espace de réception (3), dans la cartouche (4) dans la direction de la pointe de sortie (8), de sorte que le matériau soit expulsé hors de la pointe de sortie (8),
**caractérisé en ce que**
l'on dispose sur le boîtier extérieur (1) un cylindre d'air comprimé supplémentaire (13) avec un piston de poussée (14) pouvant coulisser de manière hermétique à l'intérieur de celui-ci,
**en ce que** le piston de poussée (14) dans le cylindre d'air comprimé (13) constitue, du côté opposé à l'espace de réception (3), une chambre de poussée (15) connectée ou pouvant être connectée au raccord d'air comprimé (6),
**en ce que** le piston de poussée (14) présente, du côté tourné vers la cartouche (4), un élément de transfert de force (16), en particulier sous forme de tige de piston, qui pénètre par le biais d'un passage (17) étanche à la pression dans l'espace de réception (3), et qui vient en appui, en transmettant les forces, contre le piston de cartouche (10) lorsque la cartouche (4) est insérée, et
**en ce que** la force de poussée sur le piston de cartouche (10) peut être réalisée par le fait que non seulement l'espace de réception (3), mais aussi la chambre de poussée (15) peuvent être sollicités par une pression élevée, une pression plus basse, en particulier la pression ambiante, régnant du côté du piston de poussée (14) opposé à la chambre de poussée (15).

2. Pistolet à air comprimé selon la revendication 1, **caractérisé en ce que** le piston de poussée (14) constitue, du côté opposé à la chambre de poussée (15) dans le cylindre d'air comprimé (13) une chambre de roue libre (19), qui est en liaison avec l'atmosphère environnante par le biais d'au moins une ouverture d'échange d'air (18).

3. Pistolet à air comprimé selon la revendication 1 ou 2, **caractérisé en ce que** la surface formée par le piston de poussée (14) est plus grande que la surface formée par le piston de cartouche (10).

4. Pistolet à air comprimé selon l'une quelconque des revendications 1 à 3, **caractérisé en ce que** l'élément de transfert de force (16) vient en appui contre le piston de cartouche (10) en laissant libre au moins une partie considérable de sa surface.

5. Pistolet à air comprimé selon l'une quelconque des revendications 1 à 3, **caractérisé en ce que** l'élément de transfert de force (16) vient en appui contre le piston de cartouche (10) en recouvrant au moins une partie considérable de sa surface,
l'élément de transfert de force (16) étant de préférence guidé de manière hermétique à son extrémité associée au piston de cartouche (10) dans l'enveloppe de cylindre (11) de la cartouche (4), ou
l'élément de transfert de force (16) venant en appui de préférence à son extrémité associée au piston de cartouche (10) contre un piston intermédiaire guidé de manière hermétique dans l'espace de réception (3), et poussant devant lui le piston de cartouche (10).

6. Pistolet à air comprimé selon l'une quelconque des revendications 1 à 5, **caractérisé en ce que** le raccord d'air comprimé (6) est connecté par le biais d'un agencement de soupape (21) à une entrée d'air comprimé externe (22),
l'agencement de soupape (21) étant de préférence disposé dans la poignée (5).

7. Pistolet à air comprimé selon l'une quelconque des revendications 1 à 6, **caractérisé en ce que** la chambre de poussée (15) est raccordée séparément de l'espace de réception (3) au raccord d'air comprimé (6) ou à l'agencement de soupape (21), la chambre de poussée (15) pouvant de préférence être raccordée de manière sélective à la pression de travail du raccord d'air comprimé (6), à une pression réduite ou à l'atmosphère environnante.

8. Pistolet à air comprimé selon l'une quelconque des revendications 1 à 6, **caractérisé en ce que** la chambre de poussée (15) est connectée à l'espace de réception (3) de manière pneumatique, notamment par le biais d'une conduite de pression (24) dans l'élément de transfert de force (16) lui-même.

9. Pistolet à air comprimé selon l'une quelconque des revendications 1 à 8, **caractérisé en ce que** le boîtier extérieur (1) est réalisé sous forme cylindrique et peut être ouvert de préférence au niveau de la paroi frontale (2),
le cylindre d'air comprimé (13) étant de préférence disposé coaxialement à l'espace de réception (3) du boîtier extérieur (1) et se raccordant du côté frontal au boîtier extérieur (1),
et, préférablement, l'enveloppe du cylindre d'air comprimé (13) étant réalisée d'une seule pièce avec l'enveloppe du boîtier extérieur (1).

10. Pistolet à air comprimé selon l'une quelconque des revendications 1 à 9, **caractérisé en ce qu'**il subsiste entre l'enveloppe cylindrique (11) de la cartouche (4) et l'enveloppe (25) du boîtier extérieur (1), lorsque la cartouche est insérée (4), un espace annulaire (26) dans lequel règne la même pression que dans l'espace de réception (3).

11. Pistolet à air comprimé selon l'une quelconque des revendications 1 à 10, **caractérisé en ce que** qu'un support (27) pour le côté frontal arrière (9) de la cartouche insérée (4) est prévu dans l'espace de réception (3) au niveau de l'extrémité opposée à la paroi frontale (2), en particulier sous la forme d'une douille de support réalisée sous forme nervurée ou pourvue d'orifices.
